# EUROPÄISCHE PATENTANMELDUNG

(11) **EP 1 280 244 A1**
(43) Veröffentlichungstag der Anmeldung: **29.01.2003**
(21) Anmeldenummer: 01810701.1
(22) Anmeldetag: 13.07.2001
(51) Int. Cl.: H01R 13/66, H01R 27/00, H01R 29/00, H01R 31/06

(54) **Mobile steckbare Gerätefamilie**

(71) Anmelder: ABB Schweiz AG, 5400 Baden (CH)
(72) Erfinder: Mayer, Siegfried, 78244 Gottmadingen 2 (DE); Mühle, Peter, 8200 Schaffhausen (CH); Busenhart, Thomas, 8207 Schaffhausen (CH); Steiger, Sarah, 8239 Lohn (CH); Freitag, Heinrich, 8200 Schaffhausen (CH)
(74) Vertreter: ABB Patent Attorneys

(57) **Zusammenfassung**

Die vorliegende Erfindung hat eine mobile steckbare Gerätefamilie zum Gegenstand, welche Geräte wie Babyphonesysteme, Fehlerstrom-, Überspannungs-, Überstromschutzschalter oder Schaltuhren umfasst. Erfindungsgemäss ist bei einer Gerätefamilie ein modularer Aufbau vorgesehen und die Gesamtanzahl der Komponenten beschränkt, d.h. möglichst viele Komponenten werden bei mehreren unterschiedlichen Gerätetypen eingesetzt. Jede Komponente korreliert entweder mit einem netz- beziehungsweise verbraucherseitigen Steckerbild, einer Humanschnittstelle oder einer Funktion des Gerätetyps.

## Beschreibung

### TECHNISCHES GEBIET

Die vorliegende Erfindung bezieht sich auf das Gebiet der mobilen Schutz-, Schalt- oder Anzeigegeräte. Sie betrifft eine Familie mobiler steckbarer Geräte gemäss dem Oberbegriff des Patentanspruchs 1.

### STAND DER TECHNIK

In der EP-A 641 045 ist eine fehlerstromgeschützte Steckdose mit modularem Aufbau gezeigt. Defekte Bauteile können einzeln ersetzt werden. Es ist möglich, an unterschiedliche Sicherheitsvorschriften angepasste Steckdosen herzustellen, welche sich lediglich durch unterschiedliche Ausbildung eines Steckkontaktteils und einer Abdeckung voneinander unterscheiden, im übrigen aber aus gleichartigen Teilen zusammengesteckt sind.

### DARSTELLUNG DER ERFINDUNG

Aufgabe der vorliegenden Erfindung ist es, eine Gerätefamilie umfassend mindestens zwei unterschiedliche mobile steckbare Geräte zu schaffen, welche einfach und kostengünstig herzustellen ist. Diese Aufgabe wird durch eine Gerätefamilie mit den Merkmalen des Patentanspruchs 1 gelöst.

Kern der Erfindung ist es, bei einer Gerätefamilie die Gesamtanzahl der Komponenten zu beschränken und einen modularen Aufbau vorzusehen, welcher es ermöglicht, möglichst viele Komponenten bei mehreren unterschiedlichen Geräten oder Gerätetypen einzusetzen. Somit müssen nur wenige Komponenten an Lager gehalten, beziehungsweise bei einem Produktionswechsel von einem ersten zu einem zweiten Gerätetyp nur wenige Werkzeuge angepasst oder ausgetauscht werden.

Ausführungsformen der erfindungsgemässen Gerätefamilie betreffen Gerätetypen, welche mit einem netzseitigen Steckdosenbild kompatibel sind, im Betrieb eine bestimmte Funktion ausführen und über ein Humanschnittstellenelement zur Zusammenwirkung mit einem Benutzer verfügen. Dabei bilden ein Gehäuse eine erste Komponente, welche die Kompatibilität mit dem netzseitigen Steckdosenbild gewährleistet, während eine Platine ein zweite Komponente bildet, welche alle funktionswesentlichen elektrischen Bauteile aufnimmt, und wobei schliesslich ein Tragkörper und eine Gehäuseabdeckung die letzten zwei Komponenten bilden, welche auf die Humanschnittstelle angepasst sind.

Ist der Gerätetyp als Zwischenstecker ausgebildet, so verfügt er über eine Konsole und einen Steckdosennapf, welche eine weitere, mit einem verbraucherseitigen Steckdosenbild kompatible Komponente bilden.

Weitere vorteilhafte Ausführungsformen gehen aus den abhängigen Patentansprüchen hervor.

### KURZE BESCHREIBUNG DER FIGUREN

Nachfolgend wird die Erfindung anhand von Ausführungsbeispielen im Zusammenhang mit den Zeichnungen näher erläutert. Es zeigen
Fig. 1 einen Schnitt durch ein erstes Gerät einer erfindungsgemässen Gerätefamilie,
Fig.2 einen Schnitt durch einen Zwischenstecker der erfindungsgemässen Gerätefamilie,
Fig.3 einen Steckdosennapf in Schrägaufsicht,
Fig.4 einen Zwischenstecker in Schrägaufsicht, und
Fig.5 einen Schnitt durch ein drittes Gerät einer erfindungsgemässen Gerätefamilie.

Die in den Zeichnungen verwendeten Bezugszeichen sind in der Bezugszeichenliste zusammengefasst. Grundsätzlich sind gleiche Teile mit denselben Bezugszeichen versehen.

### WEGE ZUR AUSFÜHRUNG DER ERFINDUNG

Fig.1 zeigt ein erstes Beispiel eines mobilen steckbaren Geräts, welches erfindungsgemäss modular aus vier Komponenten aufgebaut ist. Das Gerät umfasst ein Gehäuse 10, mit einem Steckerteil 11 und einer elektrisch leitenden Steckerbrücke 12. Gehäuse 10 und Stekkerteil 11 sind einstückig und werden vorzugsweise durch Spritzgussverfahren hergestellt. Steckerteil 11 und Steckerbrücke 12 sind so ausgebildet, dass sie ein bestimmtes Steckerbild wiedergeben und in eine entsprechende, nicht dargestellte Steckdose steckbar sind zwecks Bildung eines elektrischen Kontaktes mit einem Niederspannungs-Stromnetz. Die Steckerbrücke 12 umfasst beispielsweise einen Phasenleiter, einen Neutralleiter und einen Erdungsleiter. Je nach Land oder Steckerbild sind diese unterschiedlich ausgebildet, so dass i.A. national unterschiedliche Gehäusetypen vorzusehen sind. Im Gehäuseinnern ist ein Tragkörper 20 angeordnet, welcher Elemente 21 einer Humanschnittstelle wie Schalter oder Knöpfe zum Ein- beziehungsweise Ausschalten und/oder Rädchen oder Schieber zum Einstellen einer kontinuierlichen Grösse umfasst. Die Humanschnittstellenelemente 21 durchdringen eine Gehäuseabdeckung 40, so dass ein Benutzer durch eine mittels der beiden Pfeile angedeutete mechanische Betätigung derselben das Gerät steuern kann. Auf dem Tragkörper 20 ist eine Platine 30 (printed circuit board) befestigt, welche mit elektronischen Bauteilen 31 bestückt ist und auf welcher Leiterbahnen aufgedruckt sind. Diese definieren die Funktion des Gerätes.

Das Gerät gemäss Fig.1 ist beispielsweise der Sendeteil eines netzbasierten Babyphonesystems, welches mit einem Mikrofon 31 ausgerüstet ist und Geräusche eines Kleinkindes in elektrische Signale umwandelt und über ein hausinternes Stromnetz überträgt. Der entsprechende Empfangsteil verfügt über eine unterschiedliche Elektronik und an Stelle des Mikrofons über einen Lautsprecher, d.h. eine andere Platine 30. Gehäuse 10, Tragkörper 20 und der schallwellendurchlässige Gehäuseabschluss 40 sind bei beiden Teilen identisch.

In Fig.2 ist ein Gerät dargestellt, welches als Zwischenstecker oder Adapter einsetzbar ist und eine im Normalfall durchgehende elektrische Verbindung zwischen dem Stromnetz und einem Verbraucher schafft. Das Gehäuse 10 ist wie im vorhergehenden Fall entsprechend des netzseitigen Steckerbildes, d.h. dem Einsatzort, zu wählen. Auf der Verbraucherseite des Tragkörpers 20 ist eine Konsole 22 vorgesehen, welche vorteilhafterweise einstückig mit dem Tragkörper 20 ausgebildet ist. Die Konsole 22 umfasst Steckkontakte, in welche Steckerpins eines Verbrauchers unter Bildung eines elektrischen Kontaktes eingeführt werden. Die Gehäuseabdeckung 40 verfügt über eine Öffnung, in welche ein Steckdosennapf 41 einführbar ist. Dieser Steckdosennapf 41 bildet die Abdeckung der Konsole 22 und ist mit dieser für eine unbefugte Person untrennbar verbunden, beispielsweise durch Einwegschrauben. Konsole 22 und Steckdosennapf 41 zusammen bestimmen das verbraucherseitige Steckerbild, welches bei einem Adapter für Auslandsreisen durchaus vom netzseitigen Steckerbild verschieden sein kann.

Fig.3 zeigt ein Beispiel eines Steckdosennapfs 41, welcher hier dem deutschen Schuko-Steckerbild entspricht. In Fig.4 ist ein fehlerstromgeschützter Zwischenstecker ohne Konsole und Steckdosennapf dargestellt. Klar erkenntlich sind eine Einschalttaste und eine Prüfkreistaste als Humanschnittstellenelemente 21, die Gehäuseabdeckung 40 mit der zentralen Ausnehmung für den Steckdosennapf, und die Platine 30.

Die Platine 30 beziehungsweise die auf ihr realisierte Schaltung definiert die Funktion des Zwischensteckers, welcher zum Beispiel als Fehlerstromschutzschalter, Überspannungsschutzschalter, Überstromschutzschalter oder Schaltuhr füngieren kann. Unter Umständen muss je nach Funktion auch die Gehäuseabdeckung 40 ausgetauscht werden, sollte beispielsweise zusätzlich ein Anzeigefenster vonnöten sein. Je nach Funktion sind auch unterschiedliche Humanschnittstellenelemente 21 wie Einschalt-, Prüf- oder Rückstelltasten oder Kontrollleuchten vorzusehen und entsprechend Tragkörper 20 und Gehäuseabdekkung 40 auszutauschen. Bei einer unveränderten Gerätefunktion kann das verbraucherseitige Steckerbild angepasst werden durch Ersatz von Konsole 22 und Steckdosennapf 41.

In Fig.3 ist ein Gerät dargestellt, welches nur als Stecker, aber nicht als Zwischenstecker einsetzbar ist. Dazu ist ein Kabel 50 mit der Konsole 22 verbunden, vorzugsweise indem jeder Leiter 51 des Kabels 50 an einem entsprechenden Gegenkontakt der Konsole 22 festgeklemmt oder -geschraubt wird. Diese Verbindung ist somit keine einfache Steckverbindung, sie kann aber trotzdem durch den Anwender bei Bedarf wieder gelöst werden. An Stelle des Steckdosennapf tritt ein sogenannter Bridennapf 42, welcher wiederum für eine unbefugte Person untrennbar mit der Konsole 22 verbunden ist. Obschon bei dieser Ausführungsform ein beliebiges Steckerbild möglich wäre, wird der Einfachheit halber bevorzugt ein aus dem Zwischensteckerfall bekanntes Steckerbild eingesetzt. Ein entfernbares Abdeckelement 43 verschliesst den Bridennapf.

Die hier dargestellte Modularität ist insbesondere bei der Herstellung der entsprechenden Geräte vorteilhaft, da nur eine begrenzte Anzahl Spritzgusswerkzeuge benötigt werden und nur wenige unterschiedliche Komponenten gelagert werden müssen.

### BEZUGSZEICHENLISTE

- 10: Gehäuse
- 11: Steckerteil
- 12: Steckerbrücke
- 20: Tragkörper
- 21: Humanschnittstellenelement
- 22: Konsole
- 30: Platine
- 31: Elektronische Bauteile
- 40: Gehäuseabdeckung
- 41: Steckdosennapf
- 42: Bridennapf
- 43: Abdeckelement
- 50: Kabel
- 51: Leiter

## Patentansprüche

1. Gerätefamilie umfassend mindestens zwei unterschiedliche mobile Geräte, welche je ein Gehäuse (10) mit einem Steckerteil (11) und einer Steckerbrücke (12), eine Platine (30) mit elektronischen Bauteilen (31), einen Tragkörper (20) und eine Gehäuseabdekkung (40) aufweisen, und welche in eine netzseitige Steckdose mit einem netzseitigen Steckdosenbild steckbar sind, im Betrieb eine bestimmte Funktion ausführen und über eine Humanschnittstelle verfügen,
**dadurch gekennzeichnet, dass** die mindestens zwei Geräte
a) bei demselben netzseitigen Steckdosenbild das gleiche Gehäuse (10),
b) bei derselben Funktion die gleiche Platine (30), und
c) bei derselben Humanschnittstelle den gleichen Tragkörper (20) und die gleiche Gehäuseabdeckung (40) aufweisen.

2. Gerätefamilie nach Anspruch 1, wobei die Geräte als Zwischenstecker fungieren und einen in die Gehäuseabdeckung (40) eingelassenen Steckdosennapf (41) und eine mit Letzterem untrennbar verbundene Konsole (22) zum steckbaren Anschliessen eines Steckers mit einem verbraucherseitigen Steckerbild aufweisen,
**dadurch gekennzeichnet, dass** die mindestens zwei Geräte
d) bei demselben verbraucherseitigen Steckerbild die gleiche Konsole (22) und den gleichen Steckdosennapf (41) aufweisen.

3. Gerätefamilie nach Anspruch 1, wobei die Geräte einen in die Gehäuseabdeckung (40) eingelassenen Bridennapf (42) und eine mit Letzterem untrennbar verbundene Konsole (22) aufweisen,
**dadurch gekennzeichnet, dass** die Geräte als Stecker fungieren und Leiter (51) eines Kabels (50) mit Gegenkontakten der Konsole (22) verschraubt oder verklemmt sind.
